# EUROPÄISCHE PATENTANMELDUNG

(11) **EP 0 328 864 A1**
(43) Veröffentlichungstag der Anmeldung: **23.08.1989**
(21) Anmeldenummer: 89100319.6
(22) Anmeldetag: 10.01.1989
(51) Int. Cl.: D06F 39/02

(54) **Dosierspeicher zur Aufnahme und Abgabe von Wäschebehandlungsmittel**

(30) Priorität: 15.02.1988 DE 8801920 U
(71) Anmelder: Henkel Kommanditgesellschaft auf Aktien, 40191 Düsseldorf (DE)
(72) Erfinder: Jobs, Jörn, D-4060 Viersen 12 (DE); Künzel, Werner, D-4018 Langenfeld (DE)
(74) Vertreter: Rieder, Hans-Joachim, Dr.

(57) **Zusammenfassung**

Die Erfindung betrifft einen Dosierspeicher (1) zur Aufnahme und Abgabe von Wäschebehandlungsmittel, insbesondere flüssigem Wäschebehandlungsmittel in einer Waschmaschine oder dergleichen, mit mehreren Wäschebehandlungsmittel-Abgabeöffnungen. Für eine Vergrößerung des Einsatzbereiches wird vorgeschlagen, mindestens zwei zueinander flüssigkeitsdichte Aufnahmekammern (5, 6) vorzusehen, die jeweils mindestens mit einer Abgabeöffnung (7, 8) versehen sind.

## Beschreibung

Die Erfindung betrifft einen Dosierspeicher zur Aufnahme und Abgabe von Wäschebehandlungsmittel, insbesondere flüssigem Wäschebehandlungsmittel, in einer Waschmaschine oder dergleichen mit mehreren Wäschebehandlungsmittel-Abgabeöffnungen.

Dosierspeicher der vorgenannten Art sind auf dem Markt bekannt. Ihre von der Behälterwandung gebildete Aufnahmekammer wird vor dem Waschvorgang mit dem flüssigen Wäschebehandlungsmittel gefüllt. Anschließend wird dieser Dosierspeicher zusammen mit der zu behandelnden Wäsche in die Waschtrommel gegeben, so daß das Wäschebehandlungsmittel erst beim Rotieren der Waschtrommel nach und nach in das Waschwasser gelangt. Im Gegensatz zu dem direkten Einleiten des dosierten Wäschebehandlungsmittels aus einer Einspülkammer der Waschmaschine ist nun vermieden, daß Wäschebehandlungsmittel in den Laugenstutzen gelangen und somit nicht mehr für den Waschgang voll wirksam werden kann. Allerdings ist der Einsatzbereich derartiger Dosierspeicher begrenzt.

Der Erfindung liegt die Aufgabe zugrunde, einen Dosierspeicher der in Rede stehenden Art von gebrauchsvorteilhaftem Aufbau anzugeben derart, daß eine Vielzahl unterschiedlicher Einsatzmöglichkeiten in Bezug auf die Wäschebehandlung gegeben ist.

Gelöst wird diese Aufgabe bei einem gattungsgemäßen Dosierspeicher durch mindestens zwei zueinander flüssigkeitsdichte Aufnahmekammern, die jeweils mindestens mit einer Abgabeöffnung versehen sind.

Zufolge derartiger Ausgestaltung ist der Gebrauchswert eines gattungsgemäßen Dosierspeichers erhöht, und zwar wegen der erreichbaren Vielzahl unterschiedlicher Einsatzmöglichkeiten in Bezug auf die Wäschebehandlung. Es können nun verschiedene Wäschebehandlungsmittel, wie sie bereits als sogenannte "Baukasten-Waschmittel" vorliegen, wahlweise in den Waschprozeß simultan eingebracht werden. Sind beispielsweise zwei Aufnahmekammern vorgesehen, so kann die eine das flüssige Wäschebehandlungsmittel und die andere die Bleichkomponente aufnehmen, also solche Mittel, die nicht in einer einzigen Aufnahmekammer kombinierbar sind, da sie sich bei direkter Zusammenführung in der Wirkung beeinträchtigen würden. Das Agieren beider Substanzen geschieht erst durch ihr getrenntes Einbringen nach Verlassen der Abgabeöffnungen des Dosierspeichers in das Waschwasser, woran sich das sofortige simultante Wirksamwerden im Waschprozeß anschließt. Anstelle eines Bleichmittels können auch andere Zusatzmittel für den Waschprozeß verwendet werden, wie beispielsweise Wasserenthärter oder Fleckensalze. Ferner ist die Möglichkeit gegeben, problemorientiert - also wäscheabhängig - Waschmittelkomponenten einzusetzen oder wegzulassen. So ist es z.B. nicht erforderlich, Bleichmittel zuzusetzen, wenn eine Aufhellung der Wäschestücke unerwünscht ist. Auch könnte z.B. Aufheller weggelassen werden, wenn nur dunkelfarbige Buntwäsche gewaschen wird. Der gezielte Wirksubstanzeintrag gestattet es daher, den Waschprozeß kostengünstiger zu gestalten, Rohstoffquellen zu schonen und den Rohstoff-Eintrag in die Umwelt zu reduzieren. Darüber hinaus ist der Einsatz für bisher nicht mögliche Waschmittel-Rezepturen gegeben. Durch die Unabhängigkeit von Konfektionierungs-Erfordernissen können so wesentlich mehr und möglicherweise wirksamere Rohstoffe für die Haushaltswäsche eingesetzt werden.

Um dem Bedürfnis unterschiedlich großer Freigabemengen von Wäschebehandlungsmitteln Rechnung zu tragen, sind die Aufnahmekammern unterschiedlich groß ausgebildet. In der Regel wird die größere Aufnahmekammer die sein, welche das Flüssigwaschmittel aufnimmt.

Ein unterschiedliches Abgeben der einzelnen Substanzen aus den Aufnahmekammern läßt sich in einfacher Weise dadurch erreichen, daß die Abgabeöffnungen eine unterschiedliche Größe aufweisen. Hierdurch ist es insbesondere möglich, bestimmte Substanzen in kleinen Dosen über einen längeren Zeitraum auszugeben, während die Abgabeöffnung der Nachbarkammer einen raschen Ausfluß des dort gespeicherten Behandlungsmittels zuläßt.

Als herstellungstechnisch günstig und kostensparend erweist es sich, wenn die Abgabeöffnungen ebenfalls Füllöffnungen bilden. Es ist verständlich, daß dann auch bei unterschiedlicher Größe dieser Füllöffnungen die kleinere noch ein bequemes Auffüllen der entsprechenden Aufnahmekammer gestatten muß.

Nach einer Weiterbildung der Erfindung ist vorgesehen, daß mindestens eine der Aufnahmekammern eine verschließbare Füllöffnung aufweist. Diese Maßnahme eignet sich insbesondere dann, wenn die Abgabeöffnung sehr klein gehalten ist.

Variationen hinsichtlich eines Abgebens des Wäschebehandlungsmittels lassen sich dadurch erreichen, daß mindestens eine der Abgabeöffnungen mit einem sich selbsttätig durch die Walkkräfte des Waschvorganges öffnenden Verschluß versehen ist. Ein vorzeitiges Abgeben des in der verschlossenen Aufnahmekammer befindlichen Wäschebehandlungsmittels ist daher mit Sicherheit verhindert. Der selbsttätig sich öffnende Verschluß kann so gestaltet sein, daß er sich erst nach ausreichendem Wasserfüllstand der Waschmaschine aufgrund der damit einhergehenden größeren Walkkräfte öffnet. Auch kann das Öffnen abhängig sein von der Temperatur des Waschwassers.

Die Dosiermenge der Wäschebehandlungsmittel läßt sich unter Berücksichtigung der Wasserhärte und der Wäschemenge dadurch genau einhalten, daß beide Aufnahmekammern mit Dosiermarken versehen sind.

Empfindliche zu waschende Textilien erfahren dadurch eine schonende Behandlung, daß der Speicher im wesentlichen als kugelförmiger Behälter ausgebildet ist. Dieser besitzt vorzugsweise eine abgeplattete Standfläche, wobei der dieser gegenüberliegende Wandungsabschnitt des Behälters die Abgabeöffnungen aufweist. Durch das letztere Merkmal ist das Auffüllen des Behälters sehr vereinfacht. Er braucht nur auf seine Standfläche gestellt zu werden. Dann sind die entsprechenden Wäschebehandlungsmittel über die Abgabeöffnungen in die Aufnahmekammern bequem einzufüllen.

Die Schaffung zweier Aufnahmekammern in einem kugelförmigen Behälter ist in einfacher Weise dadurch erreicht, daß die beiden Aufnahmekammern durch eine senkrecht stehende, vorzugsweise außermittig angeordnete Trennwand abgeteilt sind.

Eine weitere Version zeichnet sich durch fünf Aufnahmekammern aus, die durch vier randseitig aneinanderstoßende und im jeweiligen Eckbereich mit der Behälterwandung verbundene Trennwände gebildet sind. Die mittlere, größere Kammer nimmt das Waschmittel auf, während die übrigen Aufnahmekammern den Einsatz verschiedener Wasch-Zusatzstoffe erlauben. Auch hier ist gewährleistet, daß alle Aufnahmekammern mindestens eine separate Abgabeöffnung aufweisen.

Sodann besteht eine vorteilhafte Variante darin, zwei untereinander verbindbare, zusammen mindestens eine der Aufnahmekammern bildende Behälterteile vorzusehen. Die zweite der Aufnahmekammern kann dabei an einem der Behälterteile ausgebildet sein.

Es ist von Vorteil, wenn eines der Behälterteile als Verschlußkappe eines Vorratsbehälters für das Wäschebehandlungsmittel ausgebildet ist und das andere Behälterteil die Abgabeöffnungen aufweist. Demgemäß erfüllt die Verschlußkappe eine Doppelfunktion. Einerseits dient sie dazu, in üblicher Weise den Vorratsbehälter für den Transport usw. flüssigkeitsdicht abzuschließen. Andererseits dient dieses Behälterteil in Verbindung mit dem anderen Behälterteil zur Vergrößerung des Volumens des Dosierspeichers.

Der unterschiedlichen Mengenverteilung der Wäschebehandlungsmittel wird dadurch Rechnung getragen, daß das die Abgabeöffnungen aufweisende Behälterteil eine der Aufnahmekammern aufweist und mit seinem Restvolumen zusammen mit dem Innenraum des zugehörigen Behälterteils die andere Aufnahmekammer bildet. Letztere stellt die größere der Aufnahmekammern dar und gestattet die Beigabe einer größeren Menge des Waschmittels oder dergleichen.

Der feste, jedoch lösbare Verbund zwischen den Behälterteilen ist durch eine Gewindeverbindung zwischen den Behälterteilen erreicht.

Ein weiteres vorteilhaftes Merkmal ist darin zu sehen, daß das eine Behälterteil ein Innengewinde aufweist, in das ein Außengewinde des anderen Behälterteils eingeschraubt ist. Hierdurch ist eine gewindefreie Mantelfläche des Dosierspeichers geschaffen, da sich die Gewinde gegenseitig abdecken. Diese Maßnahme schont die Wäsche. Das Innengewinde des einen Behälterteils ist so dimensioniert, daß es gleichzeitig mit dem Außengewinde des Vorratsbehälters des Wäschebehandlungsmittels zusammenwirken kann. Auf diese Weise wird ein zusätzliches Gewinde eingespart.

Für einen flüssigkeitsdichten Verschluß stützt sich der Öffnungsrand eines der Behälterteile dichtend an einer Gegensitzfläche des entsprechend anderen Behälterteils ab. Es kann auch eine solche Maßnahme getroffen sein, daß der Öffnungsrand beider Behälterteile jeweils in eine Dichtungsstellung tritt.

Insbesondere erweist es sich als vorteilhaft, wenn sich der an das Innengewinde angrenzende Öffnungsrand des einen Behälterteils an einem Außenkragen des anderen Behälterteils abstützt. Der Außenkragen stellt somit einen Aufschraubbegrenzungsanschlag und eine Gegensitzfläche dar. In aufgeschraubter Stellung des einen Behälterteils geht dann vorzugsweise die Mantelwand des Außenkragens in diejenige des zugehörigen Behälterteils über unter Vermeidung störender, das Gewebe der zu waschenden Textilien angreifender scharfkantiger Stufen.

Nachstehend werden mehrere Ausführungsbeispiele der Erfindung anhand der Figuren 1 bis 11 erläutert. Es zeigt
Fig. 1 eine Ansicht des Dosierspeichers gemäß der ersten Ausführungsform,
Fig. 2 den Schnitt nach der Linie II-II in Fig. 1,
Fig. 3 eine der Fig. 1 entsprechende Darstellung, jedoch bei von einem Verschluß abgedeckter Abgabeöffnung,
Fig. 4 eine Ansicht der Dosiervorrichtung gemäß der zweiten Ausführungsform mit fünf Aufnahmekammern,
Fig. 5 den Schnitt nach der Linie V-V in Fig. 4,
Fig. 6 eine der Fig. 4 entsprechende Darstellung, wobei die Abgabeöffnungen mit einem sich selbsttätig während des Waschvorgangs öffnenden Verschluß versehen sind,
Fig. 7 teils in Ansicht, teils im Schnitt die aus zwei Behälterteilen bestehende Dosierkammer vor dem zusammenfügen der beiden Behälterteile,
Fig. 8 den Schnitt nach der Linie VIII-VIII in Fig. 7,
Fig. 9 den Schnitt nach der Linie IX-IX in Fig.8,
Fig. 10 teils in Ansicht, teils im Schnitt die beiden zusammengeschraubten Behälterteile und
Fig. 11 eine der Fig. 10 entsprechende Darstellung, wobei die Abgabeöffnungen deckelverschlossen sind.

Gemäß der ersten Ausführungsform, dargestellt in den Fig. 1 und 2, besitzt der als Ganzes mit der Ziffer 1 bezeichnete Dosierspeicher einen im wesentlichen kugelförmigen Behälter 2 mit einer abgeplatteten Standfläche 3. Der Innenraum des Behälters 2 ist durch eine senkrecht zur Standfläche 3 stehende, außermittig angeordnete Trennwand 4 in zwei unterschiedlich groß ausgebildete Aufnahmekammern 5, 6 unterteilt. Jede dieser Aufnahmekammern 5, 6 ist mit einer Abgabeöffnung 7 bzw. 8 versehen, welche sich in dem der Standfläche 3 gegenüberliegenden Wandungsabschnitt 9 des Behälters befinden. Beim Ausführungsbeispiel sind diese Abgabeöffnungen 7, 8 gleichgroß gestaltet. Sie können jedoch auch unterschiedliche Größe aufweisen. Durch diese Abgabeöffnungen 7, 8 können die Aufnahmekammern 5, 6 aufgefüllt werden, so daß gesonderte Füllöffnungen entfallen. Die Abgabeöffnungen 7, 8 stellen demnach selbst die Füllöffnungen dar.

Zur Herstellung des Behälters 2 wird transluzenter Kunststoff verwendet, um den Füllstand der Aufnahmekammern 5, 6 von außen beobachten zu können. Zwecks Einhaltung genauer Dosiermengen in Abhängigkeit von der Wasserhärte und der Wäschemenge sind den Aufnahmekammern 5, 6 Dosiermarken 10 zugeordnet.

Vor Beginn eines Waschvorganges wird z.B. die volumenmäßig größere Aufnahmekammer 6 mit einem flüssigen Waschmittel gefüllt, während die kleinere Aufnahmekammer 5 entsprechend der Zusatzbehandlung der Wäsche mit einem entsprechenden Zusatzmittel angereichert wird. Dieser gefüllte Dosierspeicher wird zusammen mit der zu behandelnden Wäsche in die Waschtrommel gelegt. Das bedeutet, daß die in den beiden zueinander flüssigkeitsdichten Aufnahmekammern befindlichen Wäschebehandlungsmittel erst agieren können, wenn sie während des Waschvorganges in das Waschwasser gelangen, wobei sie dann gleichzeitig wirksam werden. Bezüglich des Zusatzmittels für den Waschprozeß kann es sich um ein Bleichmittel, Wasserenthärter, Fleckensalze etc. handeln.

Während des Waschprozesses werden die Aufnahmekammern vollständig geleert, so daß der Dosierspeicher nach beendetem Waschvorgang wieder neu verwendbar ist.

Die in Fig. 3 aufgezeigte Variante der ersten Ausführungsform unterscheidet sich von dieser dadurch, daß beide Abgabeöffnungen 7, 8 mit einem sich selbsttätig während des Waschvorganges öffnenden schematisch dargestellten Verschluß 11, 12 versehen sind. Ansonsten tragen bei dieser abgewandelten Ausführungsform gleiche Bauteile gleiche Bezugsziffern wie bei dem vorherigen Ausführungsbeispiel.

Die in den Fig. 4 und 5 veranschaulichte Ausgestaltung eines Dosierspeichers 13 weist ebenfalls einen kugelförmigen Behälter 14 auf, der mit einer abgeplatteten Standfläche 15 ausgerüstet ist. Im Gegensatz zur vorbeschriebenen Ausführungs form sind nun fünf Aufnahmekammern 16, 17, 18, 19 und 20 vorgesehen, welche durch vier randseitig aneinanderstoßende und im jeweiligen Eckbereich 21 mit der Behälterwandung verbundene Trennwände 23, 24, 25 und 26 gebildet sind. Letztere verlaufen senkrecht zur Standfläche 15 und teilen die Aufnahmekammern 16 bis 20 flüssigkeitsdicht voneinander ab. In Gegenüberlage zur Standfläche 15 ist in der Behälterwandung 22 jeder Aufnahmekammer eine Abgabeöffnung 27, 28, 29, 30, 31 zugeordnet, wobei die Abgabeöffnung 31 der Standfläche 15 genau diametral gegenüberliegt. Sie ist der größten Aufnahmekammer 16 zugeordnet. Die übrigen Abgabeöffnungen 27 bis 30 befinden sich ebenfalls in der oberen Kugelhälfte.

Auch bei dieser Ausführungsform besteht der Behälter 14 aus transluzentem Kunststoff und ist mit Dosiermarken 32 versehen.

Die Wirkungsweise entspricht derjenigen des vorbeschriebenen Ausführungsbeispiels. Es können nun anstatt einer Zusatzsubstanz maximal vier Zusatzsubstanzen zugegeben werden, die während des Waschvorganges in die Lauge gelangen and damit wirksam werden.

Der in Fig. 6 veranschaulichte Dosierspeicher entspricht größtenteils dem vorbeschriebenen. Abweichend sind nun die Abgabeöffnungen, die ebenfalls Füllöffnungen darstellen, mittels eines deckelartigen Verschlusses 33 verschlossen. Bezüglich des Verschlusses handelt es sich ebenfalls um einen sich selbsttätig während des Waschvorganges öffnenden Verschluß. Anstatt alle Abgabeöffnungen zu verschließen, können wahlweise auch nur verschiedene Abgabeöffnungen verschlossen sein.

Der in den Fig. 7 bis 10 aufgezeigte Dosierspeicher 34 besitzt zwei untereinander verbindbare, die Aufnahmekammern 35, 36 bildende Behälterteile 37 und 38. Das Behälterteil 38 ist als Verschlußkappe eines nicht veranschaulichten Vorrats behälters für das Wäschebehandlungsmittel ausgebildet und weist im einzelnen einen kegelstumpfartig verlaufenden Abschnitt 39 auf, der an seinem durchmesserkleineren Ende in einen eine Standfläche 40 bildenden Kappenboden übergeht. In Gegenüberlage zu der Standfläche setzt sich der Abschnitt 39 über eine radial auswärts gerichtete Stufe 41 in einen Kappenrand 42 fort. An seiner Innenwandung ist dieser mit einem Innengewinde 43 ausgestattet, mit welchem das Behälterteil 38 als Verschlußkappe auf den Stutzen des Vorratsbehälters aufschraubbar ist.

Das andere Behälterteil 37 ist zylindrisch gestaltet mit einer ballig verlaufenden Decke 44, welche über eine Rundung 45 in die Behälterteilwandung 46 übergeht. An die einen Außenkragen 47 darstellende Behälterwandung 46 schließt sich unter Bildung einer radial verlaufenden Gegensitzfläche 48 ein mit einem Außengewinde 49 ausgestatteter Stutzen 50 an. Dessen Länge x ist etwas geringer als die Innenlänge y des Kappenrandes 42.

Das andere Behälterteil 37 ist mit einer parallel zu seiner Längsachse verlaufenden Trennwand 51 ausgestattet. Auch diese verläuft außermittig. Sie reicht bis zum Öffnungsrand 52 des Behälterteils 37 und bildet dort mit einem auf Höhe des Öffnungsrandes 52 liegenden Segment 53 in Verbindung mit der zugehörigen Behälterteilwandung die Aufnahmekammer 35. Dieser ist deckenseitig eine Abgabeöffnung 54 zugeordnet, welche auf Höhe der Rundung 45 liegt.

Die andere Aufnahmekammer 36 wird erst nach Zusammenschrauben der beiden Behälterteile 37, 38 geschaffen. Sie setzt sich zusammen aus dem Innenraum des anderen Behälterteils 38 und dem Restvolumen des einen Behälterteils 37. Die zugehörige Abgabeöffnung 58 befindet sich ebenfalls in der Decke 44 des Behälterteils 37.

Begrenzt ist Aufschraubbewegung dadurch, daß der Öffnungsrand 55 des Behälterteils 38 gegen die Gegensitzfläche 48 des anderen Behälterteils 37 tritt. Dann fluchtet der Außenkragen 47 desselben mit dem Kappenrand 42 unter Vermeidung störender Stufen. Ferner ist das Außengewinde 49 vollständig abgedeckt, was das schonende Waschen von Textilien gestattet.

Das Behälterteil 38 kann nun auf seine Standfläche 40 gestellt und die Aufnahmekammern 35, 36 aufgefüllt werden. Auch hier können Dosiermarken 56 bzw. 57 zur Erreichung eines genauen Füllstandes vorgesehen sein. Dies setzt natürlich voraus, daß wenigstens das Behälterteil 37 aus transluzentem Kunststoff besteht. Das Abgeben der Wäschebehandlungsmittel an das Waschwasser geschieht in der zuvor geschilderten Weise.

Es besteht die Möglichkeit, den Stutzen 50 (Länge x) und die Innenlänge y des Öffnungsrandes gleichlang zu gestalten, so daß auch dann der Öffnungsrand 52 des Behälterteils 37 in Dichtstellung zur Stufe 41 tritt, die dann ebenfalls innenseitig eine Gegendichtfläche bildet.

Die in Fig. 11 aufgezeigte abgewandelte Ausführungsform entspricht der vorbeschriebenen. Sie unterscheidet sich von dieser darin, daß die Abgabeöffnungen 54, 58 von je einem Verschluß 59 bzw. 60 abgedeckt sind, welche sich erst während des Waschvorganges selbsttätig öffnen.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Dosierspeicher (1) zur Aufnahme und Abgabe von Wäschebehandlungsmittel, insbesondere flüssigem Wäschebehandlungsmittel, in einer Waschmaschine oder dergleichen, mit mehreren Wäschebehandlungsmittel-Abgabeöffnungen, gekennzeichnet durch mindestens zwei zueinander flüssigkeitsdichte Aufnahmekammern (5, 6 bzw. 16, 17, 18, 19, 20 bzw. 35, 36), die jeweils mindestens mit einer Abgabeöffnung (7, 8 bzw. 27, 28, 29, 30, 31 bzw. 54, 58) versehen sind.

2. Dosierspeicher, insbesondere nach Anspruch 1, dadurch gekennzeichnet, daß die Aufnahmekammern unterschiedlich groß ausgebildet sind.

3. Dosierspeicher, insbesondere nach einem oder mehreren der vorhergehenden Ansprüche, dadurch gekennzeichnet, daß die Abgabeöffnungen eine unterschiedliche Größe aufweisen.

4. Dosierspeicher, insbesondere nach einem oder mehreren der vorhergehenden Ansprüche, dadurch gekennzeichnet, daß die Abgabeöffnungen ebenfalls Füllöffnungen bilden.

5. Dosierspeicher, insbesondere nach einem oder mehreren der vorhergehenden Ansprüche 1 bis 3, dadurch gekennzeichnet, daß mindestens eine der Aufnahmekammern eine verschließbare Füllöffnung aufweist.

6. Dosierspeicher, insbesondere nach einem oder mehreren der vorhergehenden Ansprüche, dadurch gekennzeichnet, daß mindestens eine der Abgabeöffnungen mit einem sich selbsttätig durch die Walkkräfte des Waschvorganges öffnenden Verschluß (11, 12, 33, 59, 60) versehen ist.

7. Dosierspeicher, insbesondere nach einem oder mehreren der vorhergehenden Ansprüche, dadurch gekennzeichnet, daß beide Aufnahmekammern (5, 5, 35, 36) mit Dosiermarken (10 bzw. 56, 57) versehen sind.

8. Dosierspeicher, insbesondere nach einem oder mehreren der vorhergehenden Ansprüche, dadurch gekennzeichnet, daß der Speicher im wesentlichen als kugelförmiger Behälter (2, 14) ausgebildet ist und eine abgeplattete Standfläche (3 bzw. 15) aufweist, wobei der dieser gegenüberliegende Wandungsabschnitt (9 bzw. 22) des Behälters die Abgabeöffnungen (7,8 bzw. 27, 28, 29, 30, 31) aufweist.

9. Dosierspeicher, insbesondere nach einem oder mehreren der vorhergehenden Ansprüche, dadurch gekennzeichnet, daß die beiden Aufnahmekammern (5, 6) durch eine senkrecht stehende, außermittig angeordnete Trennwand (4) abgeteilt sind.

10. Dosierspeicher, insbesondere nach einem oder mehreren der vorhergehenden Ansprüche, gekennzeichnet durch fünf Aufnahmekammern (16, 17, 18, 19, 20), die durch vier randseitig aneinanderstoßende und im jeweiligen Eckbereich (21) mit der Behälterwandung (22) verbundene Trennwände (23, 24, 25, 26) gebildet sind.

11. Dosierspeicher, insbesondere nach einem oder mehreren der vorhergehenden Ansprüche, gekennzeichnet durch zwei miteinander verbindbare, zusammen mindestens eine der Aufnahmekammern (35, 36) bildende Behälterteile (37, 38).

12. Dosierspeicher, insbesondere nach einem oder mehreren der vorhergehenden Ansprüche, dadurch gekennzeichnet, daß eines (38) der Behälterteile (37, 38) als Verschlußkappe eines Vorratsbehälters für das Wäschebehandlungsmittel ausgebildet ist und daß das andere Behälterteil (37) die Abgabeöffnungen (54, 58) aufweist.

13. Dosierspeicher, insbesondere nach einem oder mehreren der vorhergehenden Ansprüche, dadurch gekennzeichnet, daß das die Abgabeöffnungen (54, 58) aufweisende Behälterteil (37) eine der Aufnahmekammern (35) aufweist und mit seinem Restvolumen zusammen mit dem Innenraum des einen Behälterteils (38) die andere Aufnahmekammer (36) bildet.

14. Dosierspeicher, insbesondere nach einem oder mehreren der vorhergehenden Ansprüche, dadurch gekennzeichnet, daß das eine Behälterteil (38) ein Innengewinde (43) aufweist, in das ein Außengewinde (49) des anderen Behälterteils (37) eingeschraubt ist.

15. Dosierspeicher, insbesondere nach einem oder mehreren der vorhergehenden Ansprüche, dadurch gekennzeichnet, daß sich der Öffnungsrand eines der Behälterteile (37, 38) dichtend an einer Gegensitzfläche des entsprechend anderen Behälterteils abstützt.

16. Dosierspeicher, insbesondere nach einem oder mehreren der vorhergehenden Ansprüche, dadurch gekennzeichnet, daß sich der an das Innengewinde (43) angrenzende Öffnungsrand (55) des einen Behälterteils (38) an einem Außenkragen (47) des anderen Behälterteils (37) abstützt.
